# FASCICULE DE BREVET EUROPEEN

(11) **EP 1 790 039 B1**
(45) Date de publication et mention de la délivrance du brevet: **09.07.2008**
(21) Numéro de dépôt: 05798571.5
(22) Date de dépôt: 24.08.2005
(51) Int. Cl.: H01R 4/72

(54) **PROCEDE DE DISTRIBUTION REPARTIE DE L'ENERGIE ELECTRIQUE**
VERFAHREN ZUR VERTEILTEN STROMVERSORGUNG
METHOD FOR DISTRIBUTED DELIVERY OF ELECTRIC POWER

(30) Priorité: 17.09.2004 FR 0409834
(43) Date de publication de la demande: 30.05.2007
(73) Titulaire: S Industries, 76760 Yerville (FR)
(72) Inventeur: PIGANEAU, Philippe, F-76230 Bois-Guillaume (FR)
(74) Mandataire: de Saint-Palais, Arnaud Marie
(86) Numéro de dépôt international: PCT/FR2005/002138
(87) Numéro de publication internationale: WO 2006/032742

(56) Documents cités:
- EP-A- 1 017 133
- DE-A1- 4 110 455
- DE-A1- 19 859 718
- US-A- 4 878 969
- PATENT ABSTRACTS OF JAPAN vol. 1997, no. 06, 30 juin 1997 (1997-06-30) & JP 09 045380 A (SUMITOMO), 14 février 1997 (1997-02-14)

## Description

La présente invention concerne un procédé de distribution répartie de l'énergie électrique basée sur l'équipotentialité intrinsèque du conducteur d'amenée de courant.

Elle convient tout particulièrement à la réalisation de câbles d'alimentation en énergie électrique de sous-ensembles, par exemple des modules intégrés dans des baies.

D'une façon générale, on sait que pour obtenir ce résultat, la réponse technique actuelle consiste à intercaler des conducteurs électriques équipotentiels entre le conducteur d'amenée de courant et les conducteurs électriques d'alimentation en énergie électrique des sous-ensembles.

Ces conducteurs électriques équipotentiels, permettant la distribution de l'énergie électrique, sont généralement constitués de conducteurs rigides, type "barre-bus" par exemple comme décrit dans la demande de brevet EP A 1 017 133, de conducteurs semi-rigides ou souples par exemple comme décrit dans les brevets US 4 878 869 et DE 41 10 455, et de connecteurs, type borniers par exemple comme décrit dans le brevet DE 198 59 718; par ailleurs, les borniers eux-mêmes peuvent comporter des conducteurs rigides, type "barre-bus", lesquels borniers sont reliés entre eux par des conducteurs électriques rigides, semi-rigides ou souples constituant ainsi des cavaliers ou "straps".

Les contacts électriques entre les différents éléments à connecter sont assurés soit directement par des vis de serrage conductrices électriquement, soit par des pinces conductrices électriquement, elles-mêmes actionnées, soit par des vis de serrage, soit par des ressorts d'appui. Ces connexions peuvent être en outre réalisées par soudure, éventuellement par ultrasons comme prévu notamment dans le document EP A 1 017 133 précité,

Néanmoins, ces solutions ne sont pas entièrement satisfaisantes pour les raisons suivantes :
- les temps de mise en oeuvre sont importants et ce malgré la modularité des différents éléments d'interconnexion,
- la multiplicité des raccordements entre les différents éléments d'interconnexion n'autorise pas la compacité,
- la visibilité nécessaire à la maintenance est difficile à obtenir,
- la fiabilité du serrage par vis est médiocre, notamment en cas de variation importante des courants véhiculés entraînant des variations dimensionnelles des éléments conducteurs,
- l'échauffement engendré par les résistances électriques de contact entre métaux de nature différente, pouvant engendrer l'inflammation des gaines isolantes entourant les conducteurs électriques.

L'invention a donc plus particulièrement pour but de supprimer ces inconvénients.

A cet effet, elle propose un procédé de distribution répartie de l'énergie électrique permettant d'associer au conducteur électrique d'amenée de courant au moins un conducteur électrique d'alimentation dans des conditions de mise en oeuvre extrêmement simples.

Elle se base sur le fait que le conducteur électrique d'amenée de courant possède une équipotentialité intrinsèque permettant d'associer directement par une liaison électrique des conducteurs électriques d'alimentation et supprimant de ce fait des éléments intermédiaires tels que des "barre-bus" ou borniers associés à des cavaliers.

Le procédé selon l'invention fait plus précisément intervenir d'une part un conducteur d'amenée de courant comprenant une âme électriquement conductrice revêtue d'une gaine en matière électriquement isolante et d'autre part, une pluralité de conducteurs électriques d'alimentation comportant chacun une âme électriquement conductrice revêtue d'une gaine en matière électriquement isolante. Il est caractérisé en ce qu'il comprend les phases opératoires suivantes :
- l'enlèvement dans la zone où doit se situer la connexion électrique du susdit conducteur électrique d'alimentation sur le susdit conducteur électrique d'amenée de courant, d'un tronçon de la gaine d'isolation électrique dudit conducteur électrique d'amenée de courant,
- l'enlèvement d'un tronçon de la gaine d'isolation électrique du susdit conducteur électrique d'alimentation, au voisinage de son extrémité devant être reliée au susdit conducteur électrique d'amenée de courant, de longueur inférieure à la longueur du susdit tronçon de gaine d'isolation électrique dudit conducteur électrique d'amenée de courant précédemment enlevé,
- la mise en place autour du conducteur électrique d'amenée de courant d'une gaine thermo rétractable, de longueur au moins supérieure à la longueur du susdit tronçon de gaine d'isolation électrique dudit conducteur électrique d'amenée de courant précédemment enlevé, et de diamètre au moins égal à la somme des diamètres des susdits conducteurs électriques d'amenée de courant et d'alimentation,
- la soudure ultrasonique de l'extrémité précédemment dénudée du susdit conducteur électrique d'alimentation sur la partie précédemment dénudée du susdit conducteur d'amenée de courant,
- la mise en place de la susdite gaine thermo rétractable au voisinage de la susdite soudure ultrasonique de manière à recouvrir les susdites parties dénudées des susdits conducteurs électriques d'amenée de courant et d'alimentation, et le chauffage de la susdite gaine thermo rétractable,

Avantageusement, les susdits conducteurs électriques d'alimentation seront répartis le long du conducteur électrique d'amenée de courant en étant au plus près de leur sous-ensemble à alimenter en énergie électrique.

De même, la somme des sections des âmes desdits conducteurs d'alimentation sera au moins égale à la section de l'âme dudit conducteur électrique d'amenée de courant.

Ainsi, ce procédé permet :
- une liaison directe entre lesdits conducteurs électriques d'amenée de courant et d'alimentation, grâce à l'élimination de toute pièce mécanique intermédiaire,
- un positionnement au plus près du prélèvement de l'énergie électrique, du sous-ensemble à alimenter, une amélioration de la compacité des raccordements tout en assurant une visibilité satisfaisante nécessaire à la maintenance desdits raccordements,
- une amélioration de la fiabilité des raccordements grâce à la suppression de tout élément mécanique de serrage,
- une amélioration des temps de mise en oeuvre, et
- la suppression des résistances de contact engendrées par les métaux de nature différente.

Un mode d'exécution de l'invention sera décrit ci-après, à titre d'exemple non limitatif, avec référence aux dessins dans lesquels :
- la figure 1 représente la première phase opératoire selon l'invention,
- la figure 2 représente la deuxième phase opératoire selon l'invention,
- la figure 3 représente la troisième phase opératoire selon l'invention,
- la figure 4 représente la quatrième phase opératoire selon l' invention,
- la figure 5 représente la cinquième phase opératoire selon l'invention, et
- la figure 6 représente un exemple de réalisation d'un câblage d'alimentation électrique de quatre sous-ensembles.

Dans l'exemple représenté sur la figure 1, un conducteur électrique d'amenée de courant 1 est constitué d'une âme en matériau électriquement conducteur 1a entourée d'une gaine en matériau électriquement isolant 1b ; dans une zone Z1 où doit se situer la connexion électrique d'un conducteur électrique d'alimentation, non représenté, sur ledit conducteur électrique d'amenée de courant 1, un tronçon de la gaine en matériau électriquement isolant 1b a été enlevé.

Dans l'exemple représenté sur la figure 2, un conducteur électrique d'alimentation 2 est constitué d'une âme en matériau électriquement conducteur 2a entourée d'une gaine en matériau électriquement isolant 2b ; dans une zone Z2 d'extrémité dudit conducteur 2 où doit se situer la connexion électrique d'un conducteur électrique d'amenée de courant, non représenté, sur ledit conducteur électrique d'alimentation 2, un tronçon de la gaine en matériau électriquement isolant 2b a été enlevé.

Dans l'exemple représenté sur la figure 3, une gaine thermo rétractable 3, de longueur au moins supérieure à la longueur du susdit tronçon de gaine en matériau électriquement isolant 1b du conducteur électrique d'amenée de courant 1 précédemment enlevé, et de diamètre au moins égal à la somme des diamètres des susdits conducteurs électriques 1, 2, est mise en place autour du conducteur 1.

Dans l'exemple représenté sur la figure 4, une soudure ultra sonique solidarise électriquement l'extrémité précédemment dénudée du conducteur électrique d'alimentation 2 sur la partie précédemment dénudée du conducteur électrique d'amenée de courant 1.

Dans l'exemple représenté sur la figure 5, la susdite gaine thermo rétractable 3 est positionnée au voisinage de la susdite soudure ultra sonique de manière à recouvrir lesdites parties dénudées des conducteurs électriques 1, 2 ; elle est ensuite chauffée de manière à épouser d'un côté le conducteur électrique 1, et de l'autre côté, le conducteur électrique 1 et l'extrémité du conducteur électrique 2.

Dans l'exemple représenté sur la figure 6, quatre sous-ensembles SE₁, SE₂, SE₃, SE₄ sont alimentés en énergie électrique monophasée à partir de deux conducteurs électriques d'amenée de courant C₁ (dénommé phase) et C_{N} (dénommé neutre) et d'un conducteur électrique de masse C_{M}.

Quatre discontacteurs DI₁, DI₂, DI₃, DI₄, chargés de détecter une éventuelle dérivation de courant électrique entre le conducteur C_{N} et la terre, et de mesurer l'intensité du courant électrique parcourant le conducteur C_{N}, sont disposés en regard respectivement des quatre sous-ensembles SE₁, SE₂, SE₃, SE₄, symétriquement de part et d'autre des conducteurs électriques C₁, C_{N}, C_{M}.

Au voisinage du couple SE₁, DI₁, les trois conducteurs électriques C₁, C_{N}, C_{M} sont dénudés le long de trois tronçons respectivement T₁₁, T_{1N}, T_{1M}.
Trois conducteurs électriques d'alimentation C₁₁, C_{N1}, C_{M1} sont soudés respectivement sur les tronçons T₁₁, T_{1N}, T_{1M}, associés respectivement aux trois conducteurs électriques C₁, C_{N}, C_{M}.
Les conducteurs électriques C_{N1}, C_{M1} aboutissent au discontacteur DI₁; le conducteur électrique C₁₁ aboutit au sous-ensemble SE₁; un conducteur électrique C_{N1}, relie le discontacteur DI₁ au sous-ensemble SE₁.
Ainsi, le sous-ensemble SE₁ est alimenté par les susdits conducteurs électriques C₁₁ (phase), C_{N1}, (neutre) ; le discontacteur DI₁ mesure le courant circulant dans le neutre (conducteurs électriques C_{N1}, C_{N1},) et détecte une éventuelle dérivation de courant électrique entre le neutre (conducteur C_{N1}) et la terre (conducteur électrique C_{M1}).

Au voisinage du couple SE₂, DI₂, les trois conducteurs électriques C₁, C_{N}, C_{M} sont dénudés le long de trois tronçons respectivement T₂₁, T_{2N}, T_{2M}.
Trois conducteurs électriques d'alimentation C₁₂, C_{N2}, C_{M2} sont soudés respectivement sur les tronçons T₂₁, T_{2N}, T_{2M}, associés respectivement aux trois conducteurs électriques C₁, C_{N}, C_{M}.
Les conducteurs électriques C_{N2}, C_{M2} aboutissent au discontacteur DI₂ ; le conducteur électrique C₁₂ aboutit au sous-ensemble SE₂ ; un conducteur électrique C_{N2}, relie le discontacteur DI₂ au sous-ensemble SE₂.
Ainsi, le sous-ensemble SE₂ est alimenté par les susdits conducteurs électriques C₁₂ (phase), C_{N2'} (neutre) ; le discontacteur DI₁ mesure le courant circulant dans le neutre (conducteurs électriques C_{N2}, C_{N2'},) et détecte une éventuelle dérivation de courant électrique entre le neutre (conducteur C_{N2}) et la terre (conducteur électrique C_{M2}).

Au voisinage du couple SE₃, DI₃, les trois conducteurs électriques C₁, C_{N}, C_{M} sont dénudés le long de trois tronçons respectivement T₃₁, T_{3N}, T_{3M}.

Trois conducteurs électriques d'alimentation C₁₃, C_{N3}, C_{M3} sont soudés respectivement sur les tronçons T₃₁, T_{3N}, T_{3M}, associés respectivement aux trois conducteurs électriques C₁, C_{N}, C_{M}.
Les conducteurs électriques C_{N3}, C_{M3} aboutissent au discontacteur DI₃ ; le conducteur électrique C₁₃ aboutit au sous-ensemble SE₃ ; un conducteur électrique C_{N3}, relie le discontacteur DI₃ au sous-ensemble SE₃.
Ainsi, le sous-ensemble SE₃ est alimenté par les susdits conducteurs électriques C₁₃ (phase), C_{N3}, (neutre) ; le discontacteur DI₃ mesure le courant circulant dans le neutre (conducteurs électriques C_{N3}, C_{N3'}) et détecte une éventuelle dérivation de courant électrique entre le neutre (conducteur C_{N3}) et la terre (conducteur électrique C_{M3}).

Au voisinage du couple SE₄, DI₄, les trois conducteurs électriques C₁, C_{N}, C_{M} sont dénudés le long de trois tronçons respectivement T₄₁, T_{4N}, T_{4M}.
Trois conducteurs électriques d'alimentation C₁₄, C_{N4}, C_{M4} sont soudés respectivement sur les tronçons T₄₁, T_{4N}, T_{4M}, associés respectivement aux trois conducteurs électriques C₁, C_{N}, C_{M}.
Les conducteurs électriques C_{N4}, C_{M4} aboutissent au discontacteur DI₄ ; le conducteur électrique C₁₄ aboutit au sous-ensemble SE₄ ; un conducteur électrique C_{N4}, relie le discontacteur DI₄ au sous-ensemble SE₄.
Ainsi, le sous-ensemble SE₄ est alimenté par les susdits conducteurs électriques C₁₄ (phase), C_{N4}, (neutre) ; le discontacteur DI₄ mesure le courant circulant dans le neutre (conducteurs électriques C_{N4}, C_{N4'}) et détecte une éventuelle dérivation de courant électrique entre le neutre (conducteur C_{N4}) et la terre (conducteur électrique C_{M4}).

Ainsi, grâce à neuf soudures ultrasoniques, quatre sous-ensembles seront alimentés en énergie électrique, entre phase et neutre, par l'intermédiaire d'un contrôle de l'intensité du courant électrique parcourant le neutre et d'un contrôle d'une éventuelle dérivation entre le neutre et la terre.

Par ailleurs, l'implantation des différents éléments (sous-ensembles, discontacteurs, conducteurs électriques), telle que représentée sur la figure 6, autorise :
- une liaison directe entre lesdits conducteurs électriques d'amenée de courant et d'alimentation, grâce à l'élimination de toute pièce mécanique intermédiaire,
- un positionnement au plus près du prélèvement de l'énergie électrique, du sous-ensemble à alimenter,
- une amélioration de la compacité des raccordements tout en assurant une visibilité satisfaisante nécessaire à la maintenance desdits raccordements,
- une amélioration de la fiabilité des raccordements grâce à la suppression de tout élément mécanique de serrage,
- une amélioration des temps de mise en oeuvre, et
- la suppression des risques d'échauffement au voisinage des liaisons électriques.

## Revendications

1. Procédé pour la distribution répartie d'énergie électrique, Ce procédé faisant intervenir d'une part un conducteur d'amenée de courant comprenant une âme électriquement conductrice revêtue d'une gaine en matière électriquement isolante et d'autre part, une pluralité de conducteurs électriques d'alimentation comportant chacun une âme électriquement conductrice revêtue d'une gaine en matière électriquement isolante,
**caractérisé en ce que** pour chacun des conducteurs d'alimentation il comporte les phases opératoires suivantes :
- l'enlèvement dans une zone (Z1) où doit se situer la connexion électrique du susdit conducteur électrique d'alimentation (2) sur le susdit conducteur électrique d'amenée de courant (1), d'un tronçon de la gaine d'isolation électrique (1b) dudit conducteur électrique d'amenée de courant (1),
- l'enlèvement d'un tronçon de la gaine d'isolation électrique (2b) du susdit conducteur électrique d'alimentation (2), au voisinage de son extrémité devant être reliée au susdit conducteur électrique d'amenée de courant (1), de longueur inférieure à la longueur du susdit tronçon de gaine d'isolation électrique dudit conducteur électrique d'amenée de courant (1) précédemment enlevé,
- la mise en place autour du conducteur électrique d'amenée de courant (1) d'une gaine thermo rétractable (3), de longueur au moins supérieure à la longueur du susdit tronçon de gaine d'isolation électrique dudit conducteur électrique d'amenée de courant (1) précédemment enlevé, et de diamètre au moins égal à la somme des diamètres des susdits conducteurs électriques d'amenée de courant (1) et d'alimentation (2),
- la soudure ultrasonique de l'extrémité précédemment dénudée du susdit conducteur électrique d'alimentation (2) sur la partie précédemment dénudée du susdit conducteur d'amenée de courant (1)
- la mise en place de la susdite gaine thermo rétractable (3) au voisinage de la susdite soudure ultrasonique de manière à recouvrir les susdites parties dénudées des susdits conducteurs électriques d'amenée de courant (1) et d'alimentation (2), et le chauffage de la susdite gaine thermo rétractable (3).

2. Procédé selon la revendication 1,
**caractérisé en ce que** la liaison électrique par soudure ultrasonique de l'extrémité du susdit conducteur électrique d'alimentation (2) est effectuée sur le susdit conducteur d'amenée de courant (1) au voisinage du point de prélèvement d'énergie électrique le plus proche de l'utilisation de ladite énergie électrique.

3. Procédé selon la revendication 1,
**caractérisé en ce que** la somme des sections des âmes desdits conducteurs électriques d'alimentation (2) est au moins égale à la section de l'âme dudit conducteur électrique d'amenée de courant (1).

4. Application du procédé selon l'une des revendications précédentes, au câblage de baies d'équipements électriques et/ou électroniques,

## Claims

1. Method for distributed delivery of electric energy, this method using, on one hand, a current supply conductor comprising an electrically conductive core covered with a sheath in an electrically insulating material, and on the other hand, a plurality of supply electrical conductors each comprising an electrically conductive core covered with a sheath in an electrically insulating material,
**characterized in that** for each of the supply conductors, it comprises the following operating phases:
- the removal, in a zone (Z1) where the electrical connection of said supply electrical conductor (2) must be located on said current supply conductor (1), of a section of the electrically insulating sheath (1b) from said electrical current supply conductor (1),
- the removal of a section of the electrically insulating sheath (2b) from said supply electrical conductor (2), in the vicinity of its end before being connected to the abovementioned electrical current supply conductor (1), having a length smaller than the length of the abovementioned electrical insulation sheath of said electrical current supply conductor (1) previously removed,
- the placement around the electrical current supply conductor (1) of a thermoshrinkable sheath (3), having a length at least greater than the length of said section of electrical insulating sheath of the abovementioned electrical current supply conductor (1) previously removed, and having a diameter at least equal to the sum of the diameters of the abovementioned current supply (1) and supply electrical (2) conductors,
- the ultrasonic welding of the previously stripped end of the abovementioned supply electrical conductor (2) on the previously stripped part of the abovementioned current supply conductor (1),
- the placement of the abovementioned thermoshrinkable sheath (3) in the vicinity of the abovementioned ultrasonic welding so as to cover the abovementioned stripped parts of the abovementioned current supply (1) and supply electrical (2) conductors, and the heating of the abovementioned thermoshrinkable sheath (3).

2. Method according to claim 1,
**characterized in that** the electrical connection by ultrasonic welding of the end of the abovementioned supply electrical conductor (2) is done on the abovementioned current supply conductor (1) in the vicinity of the electrical energy intake closest to the use of said electric energy.

3. Method according to claim 1,
**characterized in that** the sum of the cross-sections of the cores of said supply electrical conductors (2) is at least equal to the cross-section of the core of said current supply conductor (1).

4. Application of the method according to one of the preceding claims, to cabling for electrical and/or electronic equipment bays.

## Patentansprüche

1. Verfahren zur verteilten elektrischen Energieversorgung, wobei das Verfahren auf der einen Seite einen stromführenden Leiter umfassend eine elektrisch leitende Seele, die mit einem Mantel aus einem elektrisch isolierenden Material beschichtet ist, und auf der anderen Seite eine Mehrzahl von elektrischen Stromversorgungsleitern zum Einsatz bringt, wobei jeder eine elektrisch leitende Seele umfasst, die mit einem Mantel aus einem elektrisch isolierenden Material beschichtet ist,
**dadurch gekennzeichnet, dass** es für jeden Stromversorgungsleiter folgende Arbeitsphasen beinhaltet:
- Wegnahme eines Teilstücks des elektrisch isolierenden Mantels (1b) des stromführenden elektrischen Leiters (1) in einem Bereich (Z1), in dem sich der elektrische Anschluss von dem elektrischen Stromversorgungsleiter (2) auf den stromführenden elektrischen Leiter (1) befinden muss,
- Wegnahme von einem Teilstück des elektrisch isolierenden Mantels (2b) des elektrischen Stromversorgungsleiters (2) in der Nachbarschaft seines Endstücks vor der Verbindung mit dem stromführenden elektrischen Leiter (1), mit einer Länge, die geringer als die Länge des zuvor weggenommenen Teilstücks des elektrisch isolierenden Mantels des stromführenden elektrischen Leiters (1) ist,
- Anordnen eines thermo-kontraktiven Mantels (3) um den stromführenden elektrischen Leiter (1) herum, mit einer Länge, die mindestens größer als die Länge des zuvor weggenommenen Teilstücks des elektrisch isolierenden Mantels des stromführenden elektrischen Leiters (1) ist, und mit einem Durchmesser, der mindestens gleich der Summe der Durchmesser des stromführenden elektrischen Leiters (1) und des elektrischen Stromversorgungsleiters (2) ist,
- Ultraschallschweißen des zuvor abisolierten Endstücks des elektrischen Stromversorgungsleiters (2) auf den zuvor abisolierten Abschnitt des stromführenden elektrischen Leiters (1),
- Anordnen des thermo-kontraktiven Mantels (3) in der Nachbarschaft der Ultraschallschweißnaht, so dass **dadurch** die abisolierten Abschnitte des stromführenden elektrischen Leiters (1) und des elektrischen Stromversorgungsleiters (2) abgedeckt werden, und Erwärmen des thermo-kontraktiven Mantels (3).

2. Verfahren nach Anspruch 1,
**dadurch gekennzeichnet, dass** die elektrische Verbindung durch das Ultraschallschweißen des Endstücks des elektrischen Stromversorgungsleiters (2) auf dem stromführenden elektrischen Leiter (1) in der Nachbarschaft des Punktes der Entnahme der elektrischen Energie erwirkt wird, der am nächsten zur Nutzung der elektrischen Energie liegt.

3. Verfahren nach Anspruch 1,
**dadurch gekennzeichnet, dass** die Summe der Querschnitte der Seelen der elektrischen Stromversorgungsleiter (2) mindestens gleich dem Querschnitt der Seele des stromführenden elektrischen Leiters (1) ist.

4. Anwendung des Verfahrens nach einem der vorhergehenden Ansprüche bei einer Gestellverdrahtung von elektrischen und/oder elektronischen Einrichtungen.
